# EUROPÄISCHE PATENTSCHRIFT

(11) **EP 0 484 693 B1**
(45) Veröffentlichungstag und Bekanntmachung des Hinweises auf die Patenterteilung: **03.01.1996**
(21) Anmeldenummer: 91117395.3
(22) Anmeldetag: 11.10.1991
(51) Int. Cl.: F16B 5/06

(54) **Eckenausbildung zum Verbinden zweier Flächenelemente**
Angle structure for joining two flat elements
Structure angulaire pour joindre deux panneaux

(30) Priorität: 09.11.1990 DE 9015411 U
(43) Veröffentlichungstag der Anmeldung: 13.05.1992
(73) Patentinhaber: HELMUT WEISBENDER GmbH & CO. KG, D-56410 Montabaur (DE)
(72) Erfinder: Zimmerman, Stefan, W-5430 Montabaur (DE)
(74) Vertreter: Heim, Hans-Karl, Dipl.-Ing.

(56) Entgegenhaltungen:
- EP-A- 0 004 459
- EP-A- 0 256 384
- FR-A- 2 520 067

## Beschreibung

Die Erfindung betrifft eine Eckenausbildung , insbesondere für einen Behälterdekkel, beispielsweise für PKW-Nutzanhänger, gemäß dem Oberbegriff des Anspruchs 1.

In dem DE-GM 82 13 271 ist ein Behälterdeckel mit Eckenaus-bildungen beschrieben. Dieser Behälterdeckel besteht aus einem Vertikalprofil, das den Deckelrand bildet und mit einem Außenwandflansch auf die Deckplatte übergreift. Weiterhin ist eine die Deckplatte tragende Unterkonstruktion vorhanden, die als Rahmenviereck ausgebildet ist und gegebenenfalls Querstreben aufweist. Diese Unterkonstruktion besteht aus einem Leichtmetall-Hohlprofil und liegt auf einem an der Innenwand des Vertikalprofils ausgebildeten Auflagenbereich auf. Das die Deckplatte bildende Abdeckblech wird zwischen die Unterkonstruktion und den Aussenwandflansch des Vertikalprofils angeordnet und gehalten. Die Befestigung aller Teile erfolgt durch Nieten, Schweißen oder Kleben.

Die Herstellung dieses Behälterdeckels ist wegen der für die Eckbereiche notwendigen Gehrungsschnitte und der nachträglichen Verbindung der Konstruktionsteile arbeits- und damit kostenintensiv.

Bei einer weiterentwickelten, beispielsweise aus Polyamid bestehenden Eckenausbildung werden in diese die durch einen senkrechten Schnitt abgelängten Hohlprofile für den Deckelrand und die die Unterkonstruktion bildenden Hohlprofile eingeschoben und befestigt. Diese Eckenausbildung weist neben mit den Außenwänden des Vertikalprofils fluchtenden, in den Ecken rechtwinklig zusammentreffenden Außenwänden an der Innenseite eine Hohlprofilrahmenecke auf, deren Schenkel über die Außenwände hinausreichen. Die Hohlprofilrahmenecke weist einen rechteckigen Querschnitt auf, so daß die Vertikalprofile mit ihrem Hohlraum formschlüssig aufgeschoben und befestigt werden können. Oberhalb der Hohlprofilrahmenecke und im Bereich der vertikalen Randprofile werden die Hohlprofile der Unterkonstruktion und auf dieser aufliegend die Deckplatte angeordnet, wobei die Außenwandflansche der Vertikalprofile und der Eckenausbildungen über die Deckplatte greifen.

Durch diese Eckenkonstruktion konnten die Herstellungskosten für Behälterdeckel verringert werden, da die Gehrungsecken für die Rahmenprofile nicht mehr erforderlich sind. Da aber konstruktionsbedingt nach wie vor für die Abdeckfläche eine Unterkonstruktion gefertigt werden muß und alle Konstruktionsteile durch Nieten o.ä. verbunden werden müssen, ist der Herstellungprozeß durch relativ hohe Lohn- und Materialkosten gekennzeichnet.

In der EP 0 004 459 A2 ist eine Eckenausbildung für eine Wandkonstruktion beschrieben, bei der zwei Flächenelemente zueinander beabstandet und über ein vorgefertigtes, starres Eckprofil und wenigstens ein elastisches Klemmprofil angeordnet und verbunden werden. Das Eckprofil weist eine U-förmige Aufnahme für die Stirnseite des ersten Flächenelementes und außerdem einen mehrfach abgewinkelten Anlagesteg und eine weitere Längsnut auf, zwischen denen das zweite Flächenelement angeordnet wird. Zur Halterung des zweiten Flächenelementes wirkt das elastische Klemmprofil, welches in der Längsnut befestigt wird, mit einer weiteren Dichtung in dem abgewinkelten Anlagesteg zusammen. Bei Verwendung eines kastenförmigen Eckprofilelementes sind zwei abgewinkelte Anlagestege und Längsnute mit Klemmprofilen vorgesehen, wobei zur sicheren Halterung der Flächenelemente das kastenförmige Eckprofil zusätzlich mit zwei horizontal angeordneten, U-förmigen Eckprofilen verbunden wird.

Die Verwendung der vorgefertigten Eckprofile vereinfacht die Montage von Wand- oder Behälterdeckelkonstruktionen, erfordert aber bei der Herstellung eine hohe Maßhaltigkeit und exakte Übereinstimmung der Eckprofilelemente, der Klemmprofile und der Flächenelemente. Elastische Klemmprofile und weitere Dichtungsmassen, die zum Ausgleich der Toleranzen dienen können, unterliegen der Alterung und haben nur eine begrenzte Lebensdauer.

Der Erfindung liegt die **Aufgabe** zugrunde, eine Eckenausbildung zu schaffen, durch die unter Verwendung vorgefertigter Teile die Herstellung beispielsweise von Behälterdeckeln weiter vereinfacht wird, so daß die Kosten für den Produktionsprozeß und auch für die Lagerhaltung, insbesondere die Lohn- und Materialkosten, relativ gering sind.

Bei einer gattungsgemäßen Eckenausbildung wird die Aufgabe erfindungsgemäß durch die kennzeichnenden Merkmale des Anspruchs 1 gelöst. Vorteilhafte und zweckmässige Ausgestaltungen sind in den Unteransprüchen und in dem Ausführungsbeispiel beschrieben.

Grundgedanke der Erfindung ist, ein Flächenelement, insbesondere ein den Deckelrand bildendes Vertikalprofil, so auszubilden, daß ein vorgefertigtes Konstruktionselement, das als Abschnitt, vorzugsweise aber als Schiene, am Vertikalprofil unter Spannung befestigt wird, mit einem Auflager ein zweites Flächenelement, beispielsweise eine relativ leichte und starre Wabenplatte, in einer vorgegebenen Winkellage an den Außenwandflansch des Vertikalprofils festdrückt.

Das Konstruktionselement, durch das beispielsweise die Deckplatte eines Behälters mit dem vertikalen Randprofil in einer Klemmhalterung verbunden wird, ist ein Klemmprofil, das zwischen zwei, in einem hinterschnittenen Bereich, beispielsweise in einer Aufnahmetasche, des vertikalen Hohlprofiles ausgebildeten Halterungen so eingeklemmt wird, daß ein zur Deckplatte gerichteter, einseitiger Federflansch das Auflager für die Deckplatte bildet.

Als Federflansch wirkt ein winkelförmig ausgebildeter, oberer Teil des Klemmprofils, dessen Flanschschenkel in der Endlage des Klemmprofils, d.h. wenn die Deckplatte eingeklemmt ist, nicht mehr horizontal, sondern zur Aufnahmetasche geneigt verlaufen.
Das Auflager für die Deckplatte wird vom Schnittpunkt der beiden Federflanschschenkel gebildet. Es ist vorteilhaft, dieses Profil verstärkt auszubilden.

Die Halterung des Klemmprofils, das nahezu T- oder V-förmig oder als spitzer Winkel ausgebildet ist, wird durch einen in der Aufnahmetasche des Vertikalprofils lagerbaren Lagerfuß und eine am Ende des Flanschschenkels angeordnete Klemmnase, die eine in der Aufnahmetasche ausgeformte Klemmhalterung hintergreift, realisiert.

Vorzugsweise ist die Aufnahmetasche ein partiell oder über die gesamte Länge reichender Hinterschnitt der Innenwand des Vertikalprofils nahe dem Eckbereich.

Es ist vorteilhaft, wenn die Klemmtasche eine den Lagerfuß des Klemmprofils aufnehmende Rinne aufweist, die komplementär zum gelenkkopfartigen Lagerfuß geformt ist. Die zur Aussenwand geneigte Seitenwand der Aufnahmetasche kann durch einen Quersteg versteift werden. Die Aufnahmetasche weist im oberen Bereich einen nahezu horizontalen Anschlußbereich auf, in dem ein zur Klemmnase formschlüssiger Klemmsteg ausgebildet ist und an den die vertikale Innenwand des Randprofils angrenzt. An diesem Teil der vertikalen Innenwand liegt im eingebauten Zustand die Deckplatte des Behälters an, die zwischen dem Außenwandflansch des Vertikalprofils und dem Auflager des Federflansches des Klemmprofiles festgeklemmt ist. Vorteilhafterweise wird als Deckplatte eine Wabenplatte eingesetzt, die mit Aluminium und/oder Stahl oder einem glasfaserverstärkten Kunststoff beschichtet ist.

Es ist zweckmäßig, das Klemmprofil mindestens im Bereich der Klemmhalterung abzudichten, beispielsweise mit einem elastischen Kleber wie Silikon. Um absolute Dichtheit zu erreichen, kann es sinnvoll sein, auch im Bereich des Aussenwandflansches und/oder im Bereich der Lagerrinne und des Lagerfußes ein Dichtungsmaterial einzubringen.

Als Werkstoff für das vertikale Hohlprofil und für das Klemmprofil wird vorzugsweise ein mechanisch stabiles Material verwendet, insbesondere Aluminium, da es korrosionsbeständig, leicht und gut verarbeitbar ist. Daneben können auch andere, im Kraftfahrzeugbau übliche Materialien verwendet werden. Die Deckplatte kann auch eine Holzplatte sein. Das Klemmprofil ist vorzugsweise als Alu-Schiene ausgebildet, die über die gesamte Länge des vertikalen Hohlprofils reicht. Neben einer etwa T-förmigen Konfiguration des Klemmprofils, wobei der obere Querschenkel den Federschenkel bildet, können auch andere, strangmäßig herstellbare Querschnittsformen in V-Form oder in Art eines spitzen Winkels verwendet werden. Zur besseren Kraftübertragung vom Klemmbereich mit der Deckplatte in das vertikale Hohlprofil wird eine zumindest geringfügige Schrägstellung des Klemmprofils im eingerasteten Zustand bevorzugt.

Bei der Herstellung eines Behälterdeckels kann daher dieses Klemmprofil über alle vier Längsseiten eingesetzt werden. Für die Eckbereiche der vertikalen Hohlprofile bedarf es keiner Gehrungsschnitte mehr, da dort z.B. Kunststoff-Dekkelecken eingesetzt werden können, die außenflächig fluchtend mit den Außenflächen der vertikalen Hohlprofile abschließen können oder auch diese geringfügig überlappen können. Hierbei ist es möglich, daß ein über eine Längsseite angeordnetes Klemmprofil unterteilt ist, so daß ein innerer Eingriff in die Kunststoff-Deckelecke möglich ist. Bei Einsatz derartiger Kunststoff-Deckelecken wird üblicherweise eine Abdichtung, z.B. mittels Silikon, gegenüber den verwendeten Strangprofilen vorgesehen.

Da bei der erfindungsgemäßen Eckenkonstruktion wenige vorgefertigte Teile verwendet werden, bei denen das zeitaufwendige Befestigen durch Vernieten oder Schweißen nicht erforderlich ist, können die Kosten für das Herstellen von Behältern oder Behälterdeckeln erheblich gesenkt werden.

Die erfindungsgemäße Eckenausbildung erlaubt ein einfaches Verbinden von Flächenelementen und ermöglicht, beispielsweise bei Beschädigung eines Elementes, auch die Demontage und Wiederverwendung des Klemmprofiles und/oder eines Flächenelementes.

Die Erfindung wird nachstehend beispielsweise anhand der schematischen Zeichnung beschrieben. Die zugehörige Zeichnung zeigt in
- Fig. 1: eine schematische, vertikale Schnittansicht der erfindungsgemäßen Eckenausbildung.

Zur Herstellung eines Behälterdeckels, beispielsweise für einen PKW-Anhänger, werden zwei Flächenelemente 1, 7 zu einer Eckenausbildung verbunden. Das erste Flächenelement 1 ist ein vertikales Hohlprofil 2, beispielsweise aus Aluminium, das eine Innenwand 3 und eine Außenwand 4 mit einem auf das zweite Flächenelement 7, beispielsweise eine Deckplatte 7, übergreifenden Außenwandflansch 5 aufweist. Als Deckplatte 7 wird eine starre, relativ leichte Wabenplatte, die beschichtet sein kann, verwendet. Sowohl die Deckplatte 7 als auch die den Deckelrand bildenden Vertikalprofile 2 weisen die für den Behälterdeckel erforderlichen Abmessungen auf. Auch das dritte Konstruktionselement, ein als vorgefertigte Aluminiumschiene ausgebildetes Klemmprofil 10, ist auf das erforderliche Maß abgelängt.

Das nahezu T-förmige Klemmprofil 10 besteht aus einem in der Endlage mit der Innenwand 3 des Vertikalprofils 2 fluchtenden Steg 12 mit endseitigen Halterungen 11, 13 oder Endlagern, nämlich an seinem unteren Ende einen Lagerfuß 14 als endseitige Halterung 11 und an seinem oberen Ende eine Ausformung 18, beispielsweise eine Klemmnase 18, für eine Klemmhalterung als obere endseitige Halterung 13.

Dieses Klemmprofil 10 ist mit seinen etwa übereinander angeordneten Endlagern oder endseitigen Halterungen 11, 13, nämlich dem Lagerfuß 14 und der Klemmnase 18, in die Aufnahmetasche 20 einsteckbar bzw. einrastbar ausgebildet. Ein einseitiger Federflansch 16, der vom Steg 12 ausgehend spitzwinklig ausgebildet ist, weist mit einem Schnittpunkt der zwei Flanschschenkel zur Deckplatte 7, während am gegenüberliegenden Ende des nahezu horizontalen oberen Schenkels des Federflansches 16 die Klemmnase 18 in die Aufnahmetasche 20 gerichtet ist. Der Lagerfuß 14 des Klemmprofils 10 ist gelenkkopfartig ausgebildet und lagert lösbar in der komplementär geformten Rinne 24 der Aufnahmetasche 20. Oberhalb des Lagerfußes 14 geht das Klemmprofil 10 stufenförmig in den mit der Innenwand 3 fluchtenden Steg 12 über. Dadurch wird die beim Einlegen der Deckplatte 7 erforderliche Kippstellung des Klemmprofils 10, die durch die gestrichelten Linien wiedergegeben ist, ermöglicht. Gleichzeitig ist am Übergang der Innenwand 3 zum Klemmprofil 10 eine nahezu geschlossene Fläche gegeben. Das Auflager 17 für die Deckplatte 7 ist im Schnittpunktbereich der zwei Flanschschenkel des Federflansches 16 gebildet. Es ist profilverstärkt ausgebildet, um eine sichere Klemmhalterung der Deckplatte 7 zwischen dem Auflager 17 und dem Außenwandflansch 5 zu gewährleisten.

Die Aufnahmetasche 20 ist in diesem Ausführungsbeispiel als linienförmige Einbauchung bzw. als Hinterschnitt in der Innenwand 3 des Vertikalprofils 2 nahe dem Eckbereich ausgebildet. Sie besteht aus einer den Lagerfuß 14 des Klemmprofils 10 aufnehmenden Rinne 24, einer in Richtung Außenwand 4 des Vertikalprofils 2 geneigten Seitenwand 22 und einem nahezu horizontalen Anschlußbereich 26 zu der Innenwand 3, die vertikal ausgerichtet ist und die Deckplatte 7 begrenzt. Die Aufnahmetasche 20 ist im Bereich der geneigten Seitenwand 22 durch einen Quersteg 30 zur Außenwand 4 versteift ausgebildet. Die Klemmhalterung des Klemmprofils 10 wird mit Hilfe der Rinne 24 und eines Klemmstegs 28, der im nahezu horizontalen Teil des Anschlußbereiches 26 ausgebildet ist, erreicht. Dieser Klemmsteg 28 ist formschlüssig zur Klemmnase 18 des Klemmprofils 10 ausgebildet, so daß in der Endlage die Klemmnase 18 diesen Klemmsteg 28 kraftschlüssig hintergreift.

Zum Verbinden der Deckplatte 7 mit dem Vertikalprofil 2 wird das Klemmprofil 10 mit dem Lagerfuß 14 in die Rinne 24 der Aufnahmetasche 20 eingeschoben. Indem der untere Klemmprofilsteg 12 auf der Innenwand 3 aufliegt, befindet sich der einseitige Federflansch 16 nahezu horizontal zum Außenwandflansch 5 des Vertikalprofils 2. Die Deckplatte 7 kann nunmehr auf das Auflager 17 aufgelegt und bis an die obere Innenwand 3 des Vertikalprofils 2 eingeschoben werden. Durch Druckausübung auf den vertikalen Steg 12 des Klemmprofils 10 wird das gesamte Klemmprofil 10 in Richtung Außenwand 4 und somit in Klemmlagerung gedrückt. Dabei rastet die Klemmnase 18 hinter den Klemmsteg 28 der Aufnahmetasche 20 ein, wobei gleichzeitig das Auflager 17 gegen die Deckplatte 7 gedrückt und diese dadurch gegen den Außenwandflansch 5 festgelegt wird.

Es ist möglich, vor dem Verklemmen des Profils in dem Bereich der Klemmnase 18 und des Klemmsteges 28 ein Dichtungsmaterial, z.B. Silikon, einzuspritzen, um die Dichtheit des Behälters bzw. des Behälterdeckels zu gewährleisten. Da die erfindungsgemäße Eckenausbildung eine sichere und dichte Verbindung zweier Flächenelemente, insbesondere einer Deckplatte mit einer vertikalen Wand, realisiert, entfallen die bisher benötigte Unterkonstruktion sowie das bisher übliche, nachträgliche Verbinden der Konstruktionsteile, beispielsweise durch Vernieten oder Verschweissen oder durch ein zusätzliches Verbindungselement, z.B. Eckprofil, so daß die Herstellung von Eckenverbindungen wesentlich einfacher und mit relativ geringen Kosten verbunden ist.

## Patentansprüche

1. Eckenausbildung, insbesondere für einen Behälterdeckel, mit einem ersten, insbesondere als Hohlprofil ausgebildeten Flächenelement (1), einem zweiten Flächenelement (7), auf welches ein Außenwandflansch (5) des ersten Flächenelementes (1) übergreift, und mit einem Klemmprofil (10),
dadurch **gekennzeichnet**,
daß am/im ersten Flächenelement (1) ein hinterschnittener Bereich (15) zur Aufnahme des Klemmprofils (10) ausgebildet ist,
daß das Klemmprofil (10) einen Steg (12) mit einem Auflager (17) zwischen endseitigen Halterungen (11, 13) aufweist und
daß das über die endseitigen Halterungen (11, 13) in dem hinterschnittenen Bereich (15) fixierbare Klemmprofil (10) mit dem Auflager (17) und mit dem Außenflansch (5) des ersten Flächenelementes (1) eine Klemmhalterung für das zweite Flächenelement (7) bildet.

2. Eckenausbildung nach Anspruch 1,
**dadurch gekennzeichnet**,
daß als erstes Flächenelement (1) ein Vertikalprofil (2) angeordnet ist und daß der hinterschnittene Bereich (15) als eine Aufnahmetasche (20) einer Innenwand (3) des Vertikalprofils (2), insbesondere über die gesamte Länge und nahe einem Eckbereich des Vertikalprofils (2), ausgebildet ist.

3. Eckenausbildung nach Anspruch 1 oder 2,
**dadurch gekennzeichnet**,
daß das Klemmprofil (10) als Abschnitt oder Schiene in etwa T-förmig, V-förmig oder als Profil mit spitzem Winkel ausgebildet ist und eine starre, relativ leichte Deckplatte (7) als zweites Flächenelement (7) in Klemmhalterung hält.

4. Eckenausbildung nach Anspruch 3,
**dadurch gekennzeichnet**,
daß der Steg (12) des Klemmprofils (10) an einem unteren Ende einen in eine Rinne (24) der Aufnahmetasche (20) eingreifbaren Lagerfuß (14) als endseitige Halterung und an einem oberen Ende einen einseitigen Federflansch (16) mit Auflager (17) für die Deckplatte (7) sowie eine Ausformung (18) für die als Klemmhalterung ausgebildete obere endseitige Halterung (13) aufweist.

5. Eckenausbildung nach Anspruch 4,
**dadurch gekennzeichnet**,
daß das Klemmprofil (10) oberhalb des gelenkkopfförmig und lösbar in der komplementär geformten Rinne (24) gehaltenen Lagerfußes (14) stufenförmig in den mit einer Innenwand (3) des Vertikalprofils (2) fluchtenden Steg (12) übergeht.

6. Eckenausbildung nach einem der vorhergehenden Ansprüche 4 oder 5,
**dadurch gekennzeichnet**,
daß der einseitige Federflansch (16) winkelförmig ausgebildet ist und das Auflager (17) für die Deckplatte (7) im Schnittpunktbereich von zwei Flanschschenkeln und insbesondere profilverstärkt ausgebildet ist.

7. Eckenausbildung nach einem der vorhergehenden Ansprüche 4 bis 6,
**dadurch gekennzeichnet,**
daß als Ausformung (18) des Klemmprofils (10) eine Klemmnase (18) an dem in die Aufnahmetasche (20) ragenden Teil eines oberen Flanschschenkels ausgebildet ist und daß die Klemmnase (18) in der Endlage des Klemmprofils (10) einen vorspringenden Klemmsteg (28) der Aufnahmetasche (20) form- und kraftschlüssig hintergreift.

8. Eckenausbildung nach einem der vorhergehenden Ansprüche 4 bis 7,
**dadurch gekennzeichnet**,
daß die Aufnahmetasche (20) eine von der Rinne (24) in Richtung Außenwand (4) des Vertikalprofils (2) geneigte Seitenwand (22) und einen nahezu horizontalen Anschlußbereich (26) zu der die Deckplatte (7) begrenzenden, vertikalen Innenwand (3) aufweist, in welchem der Klemmsteg (28) ausgebildet ist.

9. Eckenausbildung nach einem der vorhergehenden Ansprüche 3 bis 8,
**dadurch gekennzeichnet**,
daß die Deckplatte (7) eine Wabenplatte ist und/oder mit Aluminium und/oder Stahl oder glasfaserverstärktem Kunststoff beschichtet ist und daß das Vertikalprofil (2) mindestens im Bereich der Aufnahmetasche (20) mit einem Versteifungssteg (30) versehen ist.

10. Eckenausbildung nach einem der vorhergehenden Ansprüche,
**dadurch gekennzeichnet**,
daß das Klemmprofil (10) mindestens im Bereich der von der Klemmnase (18) und dem Klemmsteg (28) gebildeten oberen endseitigen Halterung (13) zur Innenwand (3) abgedichtet, insbesondere mit einem elastischen Kleber versehen ist.

## Claims

1. Angle structure, particularly for a container cover, with a first flat element (1) more particularly constructed as a hollow profile, a second flat element (7) over which engages an outer wall flange (5) of the first flat element (1), and with a clamping profile (10), characterized in that in or on the first flat element (1) is formed an undercut area (15) for receiving the clamping profile (10), that the clamping profile (10) has a web (12) with a support (17) between terminal holders (11,13) and that the clamping profile (10) fixable by means of the terminal holders (11,13) in the undercut area (15), together with the support (17) and the outer flange (5) of the first flat element (1) forms a clamping holder for the second flat element (7).

2. Angle structure according to claim 1, characterized in that the first flat element (1) is formed by a vertical profile (2) and that the undercut area (15) is constructed as a reception pocket (20) of an inner wall (3) of the vertical profile (2), more particularly over the entire length and close to an angle area of the vertical profile (2).

3. Angle structure according to claim 1 or 2, characterized in that the clamping profile (10) is constructed as a section or rail in a roughly T-shaped, V-shaped or profile manner with an acute angle and holds a rigid, relatively lightweight cover plate (7) as the second flat element (7) in a clamping holder arrangement.

4. Angle structure according to claim 3, characterized in that the web (12) of the clamping profile (10) has on a lower end a bearing base (14) engageable in a channel (24) of the reception pocket (20) as a terminal holder and on an upper end a one-sided spring flange (16) with support (17) for the cover plate (7), as well as a shape (18) for the upper, terminal holder (13) constructed as a clamping holder.

5. Angle structure according to claim 4, characterized in that the clamping profile (10) passes above the joint head-like bearing base (14) detachably held in the complementary shaped channel (24) in step-like manner into the web (12) aligned with an inner wall (3) of the vertical profile (2).

6. Angle structure according to one of the preceding claims, 4 or 5, characterized in that the one-sided spring flange (16) has an angular structure and the support (17) for the cover plate (7) is formed in the intersection point area by two flange legs and is formed in particular profile-reinforced

7. Angle structure according to one of the preceding claims 4 to 6, characterized in that as the shape (18) of the clamping profile (10) is formed a clamping nose (18) on the part of an upper flange leg projecting into the reception pocket (20) and that the clamping nose (18) in the end position of the clamping profile (10) positively and non-positively engages behind a projecting clamping web (28) of the reception pocket (20).

8. Angle structure according to one of the preceding claims 4 to 7, characterized in that the reception pocket (20) has a side wall (22) inclined from the channel (24) in the direction of the outer wall (4) of the vertical profile (2) and an almost horizontal connecting area (26) to the vertical inner wall (3) bordering the cover plate (7) and in which the clamping web (28) is formed.

9. Angle structure according to one of the preceding claims 3 to 8, characterized in that the cover plate (7) is a honeycomb plate and/or is coated with aluminium and/or steel or glass fibre-reinforced plastic and that the vertical profile (2) is provided with a stiffening web (30) at least in the vicinity of the reception pocket (20).

10. Angle structure according to one of the preceding claims, characterized in that the clamping profile (10), at least in the vicinity of the upper, terminal holder (13) formed by the clamping nose (18) and the clamping web (28), is sealed with respect to the inner wall (3), more particularly being provided with an elastic adhesive.

## Revendications

1. Structure angulaire notamment pour un couvercle de récipient, composée d'un premier élément de surface (1), notamment réalisé sous la forme d'un profilé creux, d'un second élément de surface (7) par-dessus lequel vient prendre une branche extérieure (5) du premier élément de surface (1) ainsi qu'un profilé de pincement (10), caractérisée en ce que:
- au/dans le premier élément de surface (1) est formée une zone (15) à contre-dépouille pour recevoir le profilé de pincement (10),
- le profilé de pincement (10) comporte une branche (12) avec un appui (17) entre des fixations d'extrémité (11, 13), et
- le profilé de pincement (10) qui peut être fixé par les fixations d'extrémité (11, 13) dans la zone à contredépouille (15), forme avec l'appui (17) et la bride extérieure (5) du premier élément de surface (1), une fixation pincée pour le second élément de surface (7).

2. Structure angulaire selon la revendication 1,
caractérisée en ce que:
- le premier élément de surface (1) comprend un profilé vertical (2) et la zone à contre-dépouille (15) est réalisée sous la forme d'une cavité (20) dans la paroi intérieure (3) du profilé vertical (2), et qui s'étend notamment sur toute la longueur et à proximité d'une zone de coin du profilé vertical (2).

3. Structure angulaire selon la revendication 1 ou 2,
caractérisée en ce que:
- le profilé de pincement (10) est réalisé sous la forme d'un segment ou d'un rail ayant une forme sensiblement en T, une forme en V ou une forme profilée avec un angle aigu et maintient fixée par pincement une plaque-couvercle (7) relativement légère constituant le second élément de surface (7).

4. Structure angulaire selon la revendication 3, caractérisée en ce que la branche (12) du profilé de pincement (10) comporte, à un extrémité inférieure, un pied (14) venant prendre dans une gorge (24) de la cavité (20) en tant que fixation d'extrémité et à son extrémité supérieure, une branche élastique (16), d'un côté, avec un appui (17) pour la plaque-couvercle (7) ainsi qu'une partie formée (18) pour la fixation (13) d'extrémité supérieure réalisée comme fixation par pincement.

5. Structure angulaire selon la revendication 4,
caractérisée en ce qu'au-dessus du pied (14) en forme de tête de rotule, maintenu de manière amovible dans la gorge (24) de forme complémentaire, le profilé de pincement (10) prend une forme de gradin pour se poursuivre par une branche (12) alignée sur la paroi intérieure (3) du profilé vertical (2).

6. Structure angulaire selon l'une des revendications précédentes 4 ou 5, caractérisée en ce que la branche élastique (16), d'un côté, est réalisée sous forme de pièce pliée et l'appui (17) pour la plaque-couvercle (7) se trouve au point d'intersection de deux branches, en particulier avec un renforcement du profilé.

7. Structure angulaire selon l'une des revendications précédentes 4 à 6, caractérisée en ce que la partie formée (18) du profilé de pincement (10) forme un bec de pincement (18) au niveau de sa partie de branche supérieure venant dans la cavité (20) et en position de fin de course du profilé de pincement (10), le bec de pincement (18) vient prendre derrière une branche de pincement (28) en saillie de la cavité (20) par une liaison par la forme et par la force.

8. Structure angulaire selon l'une des revendications précédentes 4 à 7, caractérisée en ce que la cavité (20) comporte une paroi latérale (22), inclinée à partir de la gorge (24) en direction de la paroi extérieure du profilé vertical (2) et une zone de raccordement (26) pratiquement horizontale rejoignant la paroi intérieure verticale (3) venant elle-même contre la plaque-couvercle (7), la branche de pincement étant réalisée dans cette paroi (26).

9. Structure angulaire selon l'une des revendications précédentes 3 à 8, caractérisée en ce que la plaque-couvercle (7) est une plaque alvéolaire et/ou une plaque de matière plastique renforcée par de l'aluminium et/ou de l'acier ou des fibres de verre et le profilé vertical (2) est muni d'une branche de rigidification (30) au moins ou niveau de la cavité (20).

10. Structure angulaire selon l'une des revendications précédentes, caractérisée en ce que le profilé de pincement (10) est fermé de manière étanche par rapport à la paroi intérieure (3) au moins au niveau de la fixation (13) d'extrémité supérieure, formée par le bec de pincement (18) et la branche de pincement (28), l'étanchéité étant assurée notamment par un agent adhésif élastique.
